# FASCICULE DE BREVET EUROPEEN

(11) **EP 0 354 105 B1**
(45) Date de publication et mention de la délivrance du brevet: **27.05.1992**
(21) Numéro de dépôt: 89402149.2
(22) Date de dépôt: 28.07.1989
(51) Int. Cl.: B65D 47/42, B65D 41/04

(54) **Dispositif d'accrochage d'accessoires sur une bague à vis ou embout d'un récipient**
Vorrichtung zum Befestigen von Zubehörteilen auf einen Gewindestutzen oder auf das Mündungsstück eines Behälters
Device for fixing accessories on a threaded ring or on the neck of a container

(30) Priorité: 03.08.1988 FR 8810480
(43) Date de publication de la demande: 07.02.1990
(73) Titulaire: SOCIETE DE CONSEILS ET D'ETUDES DES EMBALLAGES S C E E, 77230 Dammartin En Goele (FR)
(72) Inventeur: Lucas, Marthe, F-34280 La Grande Motte (FR)
(74) Mandataire: Madeuf, René Louis

(56) Documents cités:
- DE-A- 1 928 880
- DE-A- 3 108 518
- FR-A- 1 261 621
- FR-A- 1 491 434
- FR-A- 1 599 228
- FR-A- 2 577 527
- GB-A- 1 293 604
- US-A- 2 260 100
- US-A- 4 225 255

## Description

Des récipients comportant une bague à vis ou embout et plus particulièrement des tubes se terminant par une bague à vis ou un embout fileté sont très souvent utilisés pour contenir des produits fluides, par exemple des produits alimentaires ou cosmétiques. Il est connu également de prévoir des récipients, notamment des tubes, conçus pour recevoir des distributeurs, des applicateurs distributeurs ou d'autres accessoires. Dans de nombreux cas, on est amené pour la mise en place d'un accessoire à concevoir une bague particulière à l'extrémité du récipient notamment du tube. C'est le cas de la réalisation suivant FR-A-2 577 527 dont la bague comporte des parties saillantes destinées à empêcher la rotation de l'applicateur.

Dans certains pays, ou lorsque les quantités à produire d'applicateurs distributeurs sont peu importantes, les fabricants de récipients, notamment de tubes, renoncent à créer des bagues spéciales et ne commercialisent que des tubes à bague à vis fermés par un bouchon taraudé.

L'invention a pour objet de rendre possibles la mise en place et l'accrochage d'accessoires sur des récipients, notamment des tubes, comportant d'origine une bague à vis sans qu'il y ait lieu de modifier la fabrication desdits récipients et cela tout en faisant que l'accessoire ne puisse pas tourner ni être retiré lorsqu'il est mis en place.

L'invention concerne les accessoires de toutes natures et notamment des distributeurs, des distributeurs applicateurs, des capsules de natures diverses et le cas échéant elle permet aussi d'assurer l'inviolabilité du récipient notamment du tube jusqu'au moment de son utilisation.

Il y a lieu de noter que la plupart des flacons viennent de moulage avec un goulot fileté. Dans la présente invention on veut mettre, sur le goulot et par simple pression, un embout constituant lui-même un accessoire formé par un applicateur distributeur, ou par une capsule ou d'autres organes, sans que cet embout puisse tourner après sa mise en place.

La technique antérieure a fait connaître le document US-A-2 260 100 dans lequel le flacon présente un goulot avec un jonc annulaire C et une partie filetée D qui correspond à la gorge filetée du bouchon. Ces deux éléments doivent donc être faits l'un pour l'autre pour permettre leur fixation amovible, même si la jupe 1 évite un dévissage intempestif du bouchon.

Au contraire dans la présente invention, les éléments peuvent être différents tant que le diamètre extérieur du goulot et le diamètre intérieur de la pièce 3 sont sensiblement les mêmes.

Ainsi, la présente invention peut être de ce point de vue comparée à la mise en correspondance d'une vis et d'un écrou ayant le même diamètre mais un pas de vis différent, par exemple un écrou au pas européen et une vis au pas anglais, ce qui conduit à un blocage pratiquement indésserrable des deux éléments

Conformément à l'invention l'embout muni d'un dispositif d'accrochage pour récipients à bagues à vis est caractérisé en ce qu'il est fabriqué en une matière non élastique et qu'il comporte intérieurement des joncs annulaires superposés déstinés à être enfoncés à force entre les filets hélicoïdaux de la bague pour assurer son blocage pratiquement indesserrable.

Diverses autres caractéristiques de l'invention ressortent d'ailleurs de la description détaillée qui suit.

Des formes de réalisation de l'invention sont représentées, à titre d'exemples non limitatifs, au dessin annexé.

Les Figures 1 et 2 illustrent un example d'un embout selon l'invention.

Le manchon 5 est muni de segments de jonc 18, 19 disposés suivant deux niveaux.

Il est avantageux que les segments de jonc soient de section triangulaire et forment un angle α d'environ 60° ainsi que l'illustre la fig. 5.

La fig. 2 montre que chaque jonc 18 et 19 peut comporter quatre segments de jonc.

La longueur des segments de jonc 18 et 19 est prévue pour laisser libre un arc de cercle 20 entre deux segments 18 et entre deux segments 19 qui apparaissent ainsi constituer des secteurs circulaires successifs séparés les uns des autres.

Une nervure axiale 21 est formée pour faire saillie à partir de chaque paroi en arc de cercle 20 entre chaque jeu de segments de jonc.

Chaque nervure 21 peut être de forme triangulaire comme représenté, le triangle présentant un côté 21a dirigé suivant un rayon du manchon 5, ce qui confère une grande rigidité aux nervures axiales 21.

La fig. 1 montre que les segments de jonc 18, 19 sont avantageusement conformés pour présenter un aspect lenticulaire, c'est-à-dire que tant leur dessus que leur dessous est courbe.

Dans la pratique, les parties en arc de cercle 20 présentent un diamètre qui correspond sensiblement au diamètre externe des filets d'une bague filetée dont est munie la partie supérieure d'un récipient et par laquelle le produit contenu dans le récipient doit être distribué.

Il résulte des caractéristiques décrites ci-dessus que lors de l'enfoncement du manchon 5 sur un embout fileté, les parties en arc de cercle 20 constituent un guide assurant le centrage du manchon 5 par rapport à la bague filetée. Les segments de jonc dont la forme est lenticulaire provoquent lors de leur enfoncement au moins une déformation élastique des filets de la bague filetée et sont introduits en fin de course dans des fonds de filets, ce qui assure un verrouillage axial du manchon par rapport à la bague filetée.

Pendant l'enfoncement du manchon 5, les nervures 21 agissent comme des poinçons du fait de leur forme triangulaire et tendent à former une saignée ou un sillon axial dans les filets de la bague filetée, ce qui fait que le manchon 5 est en fin de course empêché de tourner par les nervures 21 engagées dans les saignées ou sillons qu'elles ont formés et que ce manchon est empêché de coulisser axialement pour être extrait étant donné que les segments de jonc 18 et 19 se trouvent placés dans le fond de certains des filets de la bague filetée.

Ce qui précède montre que les moyens d'accrochage sont formés par le seul manchon 5 ce qui permet que celui-ci soit relié ou fasse partie de n'importe quel accessoire.

## Revendications

1. Embout muni d'un dispositif d'accrochage pour récipients à bagues à vis, caractérisé en ce qu'il est fabriqué en une matière non élastique et qu'il comporte intérieurement des joncs annulaires superposés (18, 19) destinés à être enfoncés à force entre les filets hélicoïdaux de la bague à vis pour assurer son blocage pratiquement indésserrable.

2. Dispositif suivant la revendication 1, caractérisé en ce que les joncs se présentent sous la forme de segments superposés (18, 19) laissant libre entre eux une partie en arc de cercle (20) dont le diamètre correspond sensiblement au diamètre externe des filets de la bague à vis.

3. Dispositif suivant l'une des revendications 1 et 2, caractérisé en ce que les segments de jonc présentent une forme lenticulaire.

4. Dispositif suivant l'une des revendications 1 à 3, caractérisé en ce que les serpents de jonc sont de section triangulaire, l'angle du sommet du triangle étant voisin de 60°.

5. Dispositif suivant l'une des revendications 1 à 4, caractérisé en ce qu'il comporte supplémentairement des nervures axiales (21) faisant saillie à partir des parties en arc de cercle (20) entre les segments de jonc.

6. Dispositif suivant l'une des revendications 1 à 5, caractérisé en ce qu'il est prévu avantageusement deux jeux de quatre segments de jonc (18, 19) superposés les uns aux autres entre lesquels font saillie les nervures (21).

## Patentansprüche

1. Mundstück mit einer Vorrichtung zum Befestigen für Behälter mit Gewindestutzen, dadurch gekennzeichnet, daß es aus einem nichtelastischen Werkstoff gefertigt ist, und daß es innen übereinander angeordnete, ringförmige Elemente (18, 19) aufweist, die dazu bestimmt sind, zum Herstellen einer praktisch unlösbaren Befestigung mit Kraft zwischen die schraubenförmigen Gewindegänge des Gewindestutzens eingesetzt zu werden.

2. Vorrichtung nach Anspruch 1, dadurch gekennzeichnet, daß die ringförmigen Elemente (18, 19) übereinander angeordnete Segmente sind, die zwischen sich einen Teil von einem Kreisbogen (20) freilassen, dessen Durchmesser genau dem Außendurchmesser der Gewindegänge des Gewindestutzens entspricht.

3. Vorrichtung nach einem der Ansprüche 1 und 2, dadurch gekennzeichnet, daß die Segmente eines ringförmigen Elementes linsenförmig sind.

4. Vorrichtung nach einem der Ansprüche 1 bis 3, dadurch gekennzeichnet, daß die Segmente des ringförmigen Elementes im Schnitt dreieckig sind, wobei der Scheitel-Winkel nahe 60° ist.

5. Vorrichtung nach einem oder mehreren der Ansprüche 1 bis 4, dadurch gekennzeichnet, daß sie zusätzlich sich axial erstreckende Rippen (21) aufweist, welche Vorsprünge bilden, die an Teilen des Kreisbogens (20) zwischen den Segmenten des ringförmigen Elementes beginnen.

6. Vorrichtung nach einem oder mehreren der Ansprüche 1 bis 5, dadurch gekennzeichnet, daß vorteilhafterweise zwei Reihen mit vier Segmenten als ringförmige Elemente (18, 19) übereinander angeordnet sind und daß die Rippen (21) zwischen ihnen die Vorsprünge bilden.

## Claims

1. End piece provided with a hooking device for screw ring containers, characterized in that it is made of an un-resilient material and comprises inside superimposed annular snap rings (18, 19) provided to be force driven-in between the helicoidal threads of the screw ring for ensuring the practically un-loosenable blocage thereof.

2. Device according to claim 1, characterized in that the snap rings are under the form of superimposed segments (18, 19) leaving therebetween free an arcuate part (20) whose diameter corresponds substantially to the external diameter of the threads of the screw ring.

3. Device according to one of claims 1 and 2, characterized in that the snap ring segments have a lenticular shape.

4. Device according to one of claims 1 to 3, characterized in that the snap ring segments have a triangular cross-section, the point angle of the triangle being approximately 60°.

5. Device according to one of claims 1 to 4, characterized in that it further comprises axial ribs (21) protruding from the arcuate parts (20) between the snap ring segments.

6. Device according to one of claims 1 to 5, characterized in that there is advantageously provided two sets of four superimposed snap ring segments (18, 19) between which the ribs (21) are protruding.
